# EUROPÄISCHE PATENTSCHRIFT

(11) **EP 0 108 292 B1**
(45) Veröffentlichungstag und Bekanntmachung des Hinweises auf die Patenterteilung: **20.01.1988**
(21) Anmeldenummer: 83110309.8
(22) Anmeldetag: 15.10.1983
(51) Int. Cl.: E01C 9/08, E01C 9/02, E01C 19/52, E01D 15/14, B63B 35/34

(54) **Aufrollbarer Bodenbelag einer Verkehrsfläche**
Roll-up surfacing for a traffic area
Revêtement enroulable pour aire de circulation

(30) Priorität: 06.11.1982 DE 3241104
(43) Veröffentlichungstag der Anmeldung: 16.05.1984
(73) Patentinhaber: Fried. Krupp Gesellschaft mit beschränkter Haftung, 45143 Essen (DE)
(72) Erfinder: Kahmann, Rüdiger, D-4130 Moers 1 (DE); Münkner, Walter, D-3340 Wolfenbüttel (DE)

(56) Entgegenhaltungen:
- DE-A- 2 150 426
- DE-A- 2 248 321
- DE-A- 2 658 901
- FR-A- 2 492 427
- US-A- 3 685 403
- TECHN. MITT. KRUPP. WERKBERICHTE, Band 32, (1974), Heft 1, RHEINHAUSEN (DE), Seiten 1-12, H. SEDLACEK: "Das neue Plattenprogramm von Krupp Industrie- und Stahlbau, Rheinhausen"

## Beschreibung

Die Erfindung betrifft einen aufrollbaren Bodenbelag einer Verkehrsfläche, bestehend aus einzelnen Tragelementen, die jeweils zwei parallele Längskanten aufweisen, an denen und um die sie, auf Zug und Druck beanspruchbar, gelenkig miteinander verbunden sind.

Derartige Bodenbeläge werden angewandt, um z. B. Gelände mit weichem und/oder nassem Untergrund für schwere Transportgeräte oder ähnliches zugänglich zu machen. Zum Befahren von zweispurigen Reifen- oder Kettenfahrzeugen werden entweder Rollbahnen verwendet, die die erforderliche Breite - z. B. 4,6 m - aufweisen, oder zwei getrennte Fahrbahnspuren. Während die in voller Breite verlegte Rollbahn Punktlasten besser auf den Untergrund verteilt, hat die Verwendung von zwei getrennten Fahrbahnspuren den Vorteil des geringeren Transportgewichts. Zum Landen von Hubschraubern können Bodenbeläge verwendet werden, deren Breite in der Größenordnung der Länge liegt.

Die Bodenbeläge können aber auch - bei großen Flächen gegebenenfalls unter Zuhilfenahme von einzelnen Längsträgern - über Vertiefungen wie Baugruben, Gräben od. dgl. verlegt werden.

Die Erfindung geht aus von einem aufrollbaren Bodenbelag, dessen Tragelemente eine - im Querschnitt gesehen - nach oben und nach unten offene wellenförmige Struktur aufweisen, wobei die Wellenberge und Wellentäler mit jeweils zwei Ecken und einer dazwischenliegenden Geraden dargestellt sind.

Parallel zu der wellenförmigen Struktur weisen die bekannten Tragelemente an der einen Längskante einen Wulst und an der anderen Längskante eine klauenförmige Vertiefung auf. Dieses bekannte Profil ist zwar äußerst leicht, es hat aber entscheidende, von seinem Aufbau herrührende Nachteile. Für den Fall, daß die Zwischenräume zwischen zwei Wellenbergen oder -tälern außen größer bzw. weiter als innen sind, ist der Anteil der unmittelbar tragenden Fläche an der gesamten Fläche relativ gering. Sind dagegen die Zwischenräume außen geringer als innen - sogenannte Schwalbenschwanzform - so wird der weiche, dort hineingedrückte Untergrund dort auch festgehalten. Bei einer erneuten Verwendung des bekannten Belages müssen die Tragelemente, wenn das geringe Eigengewicht der bekannten Rollbahn genutzt werden soll, wieder gründlich gesäubert werden. Diese Forderung ist aber im Gelände nur äußerst schwierig zu erfüllen. Durch die einlagige Querschnittsgestaltung neigen die Tragkörper darüber hinaus - insbesondere bei ungünstigen Lastenverhältnissen, wie z. B. punktförmiger Lasteinwirkung - zu Brüchen.

Aus der DE-B-14 59 718 ist ein Bodenbelag mit einzelnen, vor Ort zu montierenden Tragelementen mit hohlem Querschnitt bekannt, der eine Deckplatte, eine Bodenplatte und dazwischen verlaufende senkrechte Stege aufweist. Aus der DE-U-1838412 ist ferner ein Bodenbelag mit Tragkörpern bekannt, die zwischen der Deckplatte und der Bodenplatte unter etwa 45° verlaufende Versteifungsscheiben aufweisen und die durch sogenannte Schloßkonstruktionen fest miteinander verbunden sind. Bei den beiden bekannten Tragelementen bzw. Tragkörpern ist die Bodenplatte eben ausgebildet. Dies führt bei unebenem Gelände zu örtlich unterschiedlichen Auflagedrücken. Außerdem weisen die Tragelemente einen nur geringen Auflagewiderstand gegen waagerechte Kräfte auf.

Der Erfindung liegt die Aufgabe zugrunde, einen aufrollbaren Bodenbelag anzugeben, bei dem senkrechte Einzellasten - insbesondere bei unebenem, weichen Boden - gleichmäßig auf den Untergrund verteilt werden, der waagerechten Kräften einen hohen Widerstand in Fahrtrichtung entgegensetzt und darüber hinaus leicht zu verlegen ist.

Diese Aufgabe wird erfindungsgemäß dadurch gelöst, daß die Tragelemente - in einem senkrecht zu den Längskanten gelegten Querschnitt gesehen - als Hohlprofil ausgebildet sind, das einen im wesentlichen ebenen flächenförmigen Obergurt und einen von einer Ebene abweichenden flächenförmigen Untergurt aufweist, wobei der Untergurt abwechselnd sowohl Flächenteile aufweist die im Uhrzeigersinn als auch solche Flächenteile, die entgegen dem Uhrzeigersinn gegen die durch den Obergurt gegebene Ebene geneigt sind, und wobei jeweils zwei verschieden geneigte, benachbarte Flächenteile abwechselnd erhabene bzw. versenkte Knickkanten im Untergurt bilden. Einerseits bewirkt das Hohlprofil eine Erhöhung der Bruchfestigkeit der Tragelemente. Auf der anderen Seite ergibt sich durch die senkrechte Komponente der Flächenteile des Untergurtes die Möglichkeit, daß punktförmig angehäufter Untergrund und insbesondere auch einzelne Teile davon, wie Steine, Wurzeln, usw., schräg nach oben und damit gleichzeitig zur Seite gleiten können. Diese Ausgleichsbewegung des Untergrundes wird sich im wesentlichen solange fortsetzen, bis sich ein gleichmäßiger Auflagedruck unter der Fläche der Tragelemente ergeben hat. Gleichzeitig ergeben die schräg verlaufenden Flächenteile einen erhöhten Widerstand in Querrichtung der Tragelemente - d. h. in Längsrichtung der Fahr- bzw. Rollbahn - der durch die Ausbildung von Rippen nach Anspruch 2 noch erhöht werden kann.

Durch die Anordnung von Versteifungsteilen nach Anspruch 3 wird die Festigkeit insbesondere großflächiger Tragelemente wesentlich erhöht.

Durch die Ausbildung der Tragelemente nach Anspruch 4 wird deren Eigengewicht gering gehalten, was einer leichten Handhabung des Bodenbelages entgegenkommt. Mit der Ausbildung der Tragelemente nach Anspruch 5 wird in einfacher Weise ermöglicht, Dübel in die Vertiefungen zu setzen, und so ein seitliches Verrutschen der einzelnen Tragelemente gegeneinander zu verhindern. Der hierzu erforderliche schräge Schnitt der Stirnseiten erfordert im wesentlichen lediglich den gleichen Aufwand wie ein senkrechter Schnitt. Eine Auseckung oder Ausklinkung der Wulstteile an der entsprechenden Stelle ist damit nicht erforderlich.

Durch das Ausschäumen der Tragelemente nach Anspruch 6 und durch das Abdichten nach Anspruch 7 wird vermieden, daß sich weicher Schlamm seitlich in die Hohlräume schiebt und das Gewicht der Tragelemente nachträglich erhöht und damit die Handhabung des ganzen Bodenbelages erschwert. Bei entsprechender Dimensionierung kann der Bodenbelag bei dieser Ausbildung für sich sogar schwimmfähig sein.

Die Ausbildung der Tragelemente nach Anspruch 8 dient der sicheren Übertragung von waagerechten Kräften von Fahrzeugen auf die Fahrbahn und umgekehrt.

Ausführungsbeispiele des Gegenstandes der Erfindung sind in der Zeichnung dargestellt und werden im folgenden näher erläutert. Es zeigen :
Fig. 1 eine Fahrbahn im entrollten Zustand in der Draufsicht,
Fig. 2 die Fahrbahn in einer auszugsweisen Seitenansicht unter Weglassung seitlicher Befestigungselemente,
Fig.3 die Fahrbahn in einer auszugsweisen Draufsicht,
Fig. 4 die benachbarten Enden zweier Tragelemente in nach oben angewinkelter Lage in der Seitenansicht und
Fig. 5 einen großflächigen Bodenbelag in der Draufsicht.

Der Bodenbelag der Fahrbahn in der Ausführungsform nach Fig. 1 besteht aus mehreren hintereinander angeordneten Tragelementen oder Paneelen 1. Dieser Belag kann sowohl eine von zwei Fahrspuren mit geringer Breite B von je etwa 1,4 m als auch eine Fahrbahn mit einer Breite B von z. B. 4,6 m im entrollten Zustand darstellen. Die Länge der Fahrspur bzw. Fahrbahn ist mit L angegeben. Die Länge der Paneele 1 ist gleich der Breite B der Fahrspur bzw. Fahrbahn. Der effektive Abstand der Paneele bzw. deren Teilung ist mit t bezeichnet. An den Enden der Fahrspur bzw. Fahrbahn können besondere (hier nicht weiter dargestellte) Auffahrpaneele angeordnet sein.

Die Paneele 1 sind als Hohlkörper ausgebildet und weisen eine Deckplatte bzw. einen flächenförmigen Obergurt 10 und einen flächenförmigen Untergurt 11 auf. Der Untergurt 11 besteht aus verschieden geneigten Flächenteilen 12 bis 15, die abwechselnd im und entgegen dem Uhrzeigensinn gegen die Ebene der Fahrbahn bzw. der Deckplatte 10 geneigt sind (12, 14 bzw. 13, 15). Jeweils zwei verschieden geneigte Flächenteile (12, 13 bzw. 13, 14) bilden abwechselnd eine erhabene und eine vertiefte Knickkante 16 bzw. 17 im Untergurt 11. Zwischen dem Obergurt 10 und dem Untergurt 11 sind schräg angeordnete tragwerkartige Flächenteile 19 bis 25 angeordnet und mit diesen fest verbunden. Mit dem Untergurt sind diese Flächenteile vorzugsweise an den Knickkanten 16, 17 verbunden.

Die Flächenteile 12 bis 15 und 19 bis 25 verlaufen in Längsrichtung der Paneele 1, die wiederum quer zur Längsrichtung der Fahrbahn verläuft. Die Paneele 1 haben an ihrer einen Längs- bzw. Seitenkante einen zylindrischen Wulst 26 und an der jeweils anderen Längsseite eine klauenförmige, hohlzylindrische Vertiefung 27. Der Wulst 26 ist über einen halsförmigen Steg 28 mit dem Paneel 1 verbunden. Die Vertiefung 27 weist eine in Längsrichtung der Paneele verlaufende Öffnung 29 auf.

Der Obergurt 10 und der Untergurt 11 sind mit in Längsrichtung der Paneele verlaufenden, außenliegenden Rippen 31 bzw. 32 versehen - beim Obergurt vorzugsweise an den Stellen, wo die fachwerkartigen Flächenteile 18, 19, usw. anstoßen und beim Untergurt vorzugsweise an den erhabenen Knickkanten 16.

Die Paneele 1 sind vorzugsweise als Leichtmetall-Strangpressprofil ausgebildet. Als Werkstoff kommt hierbei z. B. AIMgSi 1 in Frage. Die durch den Obergurt 10, den Untergurt 11 und die fachwerkartigen Flächenteile 19 bis 25 gebildeten Hohlräume können mit Polyurethan ausgeschäumt sein.

Der Wulst 26 kann in die Vertiefung 27 hineingeschoben werden. Die Weite der Öffnung 29 ist wesentlich größer als die Dicke des Steges 28. Dadurch ergibt sich die zum Aufrollen der Fahrspur bzw. Fahrbahn notwendige Gelenkigkeit der Paneele 1 (vgl. Fig. 4). Damit die Paneele 1 in ihrer eigenen Längsrichtung - also quer zur Längsrichtung der Fahrbahn - nicht gegeneinander verrutschen, sind an den Enden der Vertiefungen 27 Dübel 35 angeordnet. Die Dübel 35 sind beispielsweise von der Art, daß ein Konus 36 eine mit einem Innenkonus 37 versehene, gespaltene Hülse 38 gegen die Wandung der Vertiefung drückt. Die Paneele 1 sind an der Längsseite mit dem Wulst 26 im wesentlichen um die Länge des Dübels 35 zurückgenommen. Die Längskante mit dem Wulst 26 ist bei den Paneelen in der Ausführungsform nach Fig. 1 demnach um zweimal die Länge des Dübels 35 kürzer als die Längsseite mit der Vertiefung 27.

Im einfachsten Fall kann diese Zurücknahme bzw. Verkürzung durch einen schrägen Schnitt erreicht werden, der derart gelegt ist, daß die Stirnseite 41 gegen die Seitenkante mit der Vertiefung 27 einen solchen Winkel 8 bildet, der kleiner als 90° ist.

Die Stirnseiten 41 können mit entsprechenden Abdeckblechen 42, die im wesentlichen die gleiche Form wie der Querschnitt der Paneele 1 aufweisen, wasserdicht verschweißt sein.

Bei dem Ausführungsbeispiel nach Fig. 5 sind die Tragkörper oder Paneele zu einem aufrollbaren "Teppich" zusammengesetzt, dabei sind jeweils mehrere Paneele in einer Reihe oder Zeile - in ihrer eigenen Längsrichtung - hintereinander zusammengesetzt. Mehrere Zeilen bilden den gesamten Teppich mit der Länge L und der Breite B'.

Jede zweite Zeile weist zwei - allgemein : n-Paneele 1a, 1 mit der Länge B auf. Dazwischen liegen Zeilen, die jeweils ein - allgemein : (n - 1)-Paneele 1 c der Länge B und zwei Paneele 1d. 1e der Länge B/2 aufweisen.

Die Paneele 1a bis 1e weisen den gleichen Querschnitt auf wie die beschriebenen Paneele 1. Die Wülste 26 sind jeweils in die Vertiefung 27 geschoben. Gegen unbeabsichtigtes Verschieben sind die Paneele an der Außenseite des Teppichs in der beschriebenen Weise durch Dübel 35 gesichert, wozu die Stirnenden 41 der Paneele jeweils an der Außenseite des Teppichs unter einem Winkel 8 gegen die Seitenkante mit der Vertiefung 27 von 8 < 90° angeordnet sind.

Im Innern des Teppichs sind die Stirnseiten 41 der Paneele senkrecht zu den Längskanten der Paneele angeordnet. Die Paneele jeweils zweier benachbarter Zeilen sind mit ihren Stirnkanten um eine halbe Paneelenlänge B/2 gegeneinander versetzt (sogenannter Klinkerverband).

Zum Zusammenhalt des ganzen Teppichs in Querrichtung sind die Paneele einiger Reihen durch Seile 44 miteinander verspannt. Dazu sind die Seile 44 durch die Hohlräume der Paneele gezogen und durch Haltelemente 45 an den Abdeckblechen 42 an den äußeren Stirnseiten 41 verankert.

## Patentansprüche

1. Aufrollbarer Bodenbelag einer Verkehrsfläche, bestehend aus einzelnen Tragelementen (1 die jeweils zwei parallele Längskanten aufweisen, an denen und um die sie, auf Zug und Druck beanspruchbar, gelenkig miteinander verbunden sind, dadurch gekennzeichnet, daß die Tragelemente (1) - in einem senkrecht zu den Längskanten gelegten Querschnitt gesehen - als Hohlprofil ausgebildet sind, das einen im wesentlichen ebenen flächenförmigen Obergurt (10) und einen von einer Ebene abweichenden flächenförmigen Untergurt (11) aufweist, wobei der Untergurt (11) abwechselnd sowohl Flächenteile (12, 14) aufweist, die im Uhrzeigersinn als auch solche Flächenteile (13, 15), die entgegen dem Uhrzeigersinn gegen die durch den Obergurt (10) gegebene Ebene geneigt sind, und wobei jeweils zwei verschieden geneigte, benachbarte Flächenteile (12, 13 bzw. 13, 14) abwechselnd erhabene bzw. versenkte Knickkanten (16 bzw. 17) im Untergurt (11) bilden.

2. Bodenbelag nach Anspruch 1, dadurch gekennzeichnet, daß der Untergurt (11) an seinen erhabenen Knickkanten (16) zusätzlich mit einer in gleicher Richtung verlaufenden Rippe (32) versehen ist.

3. Bodenbelag nach einem der Ansprüche 1 oder 2, dadurch gekennzeichnet, daß zwischen dem Obergurt (10) und dem Untergurt (11) flächenförmige Versteifungsteile (18 bis 25) angeordnet sind, die mit dem Untergurt (11) an seinen Knickkanten (16, 17) verbunden sind.

4. Bodenbelag nach einem der Ansprüche 1 bis 3, dadurch gekennzeichnet, daß die Tragelemente (1) als stranggepreßtes Leichtmetall-Profil ausgebildet sind, das an einer Längskante einen Wulst (26) und an der anderen Längskante eine klauenförmige Vertiefung (27) aufweist.

5. Bodenbelag nach Anspruch 4, dadurch gekennzeichnet, daß die mit der Vertiefung (27) versehene Längskante der Tragelemente (1) mit mindestens einem Stirnende (41) - in der Draufsicht gesehen - einen Winkel (8) von weniger als 90° bildet.

6. Bodenbelag nach einem der Ansprüche 1 bis 5, dadurch gekennzeichnet, daß der Hohlraum bzw. die Hohlräume zwischen dem Obergurt (10) und dem Untergurt (11) ausgeschäumt ist bzw. sind.

7. Bodenbelag nach einem der Ansprüche 1 bis 6, dadurch gekennzeichnet, daß die Stirnenden (41) der Tragelemente (1) wasserdicht verschlossen sind.

8. Bodenbelag nach einem der Ansprüche 1 bis 6, dadurch gekennzeichnet, daß die Obergurte (10) an ihrer Oberseite mit Leisten (31) versehen sind, die parallel zu den Längskanten der Tragelemente (1) angeordnet sind.

9. Bodenbelag nach einem der Ansprüche 1 bis 8 mit mehreren Zeilen mit wiederum mehreren Tragelementen, dadurch gekennzeichnet, daß zumindest durch einige Zeilen ein über die ganze Breite (B') des Bodenbelages reichendes, auf Zug beanspruchbares Element (44) durch die Hohlräume der Tragelemente (1a, 1b) geführt ist.

## Claims

1. A roll-up surfacing for a traffic area, comprising individual supporting elements (1) each having two parallel longitudinal edges at and around which the supporting elements are pivotably interconnected with capacity to take tensile and compressive stresses, characterized in that viewed in a cross-section laid perpendicularly to the longitudinal edges, the supporting elements (1) are constructed in the form of a hollow section which has a substantially flat surface-shaped upper chord (10) and a surface-shaped lower chord (11) which deviates from one plane, the lower chord (11) having alternately surface portions (12), (14) inclined clockwise and surface portions (13, 15) inclined anti-clockwise in relation to the plane given by the top chord (10), each pair of differently inclined, adjacent surface portions (12, 13.; 13, 14) alternately forming raised and lowered bent edges (16 ; 17) in the lower chord (11).

2. A surfacing according to Claim 1, characterized in that the raised bent edges (16) of the lower chord (11) also have a rib (32) extending in the same direction.

3. A surfacing according to one of Claims 1 or 2, characterized in that surface-shaped reinforcing portions (18 to 25) connected to the lower chord (11) at its bent edges (16, 17) are disposed between the upper chord (10) and the lower chord (11).

4. A surfacing according to one of Claims 1 to 3 characterized in that the supporting elements (1) take the form of an extruded light metal section which has a bead (26) on one longitudinal edge and a claw-shaped depression (27) on the other longitudinal edge.

5. A surfacing according to Claim 4, characterized in that the longitudinal edge of the supporting elements (1) formed with the depression (27) forms an angle (8) of less than 90° with at least one end face (41), viewed in plan.

6. A surfacing according to one of Claims 1 to 5, characterized in that the or each cavity between the upper chord (10) and the lower chord (11) is packed with foam.

7. A surfacing according to one of Claims 1 to 6, characterized in that the end faces (41) of the supporting elements (1) are sealed water-tight.

8. A surfacing according to one of Claims 1 to 6, characterized in that the top sides of the upper chords (10) have strips (31) which are arranged parallel with the longitudinal edges of the supporting elements (1).

9. A surfacing according to one of Claims 1 to 8, having a plurality of rows comprising a plurality of supporting elements, characterized in that an element (44) which can take tensile stress and reaches over the whole width (B') of the surfacing extends through the cavities of the supporting elements (1a, 1b) at least in a number of lines.

## Revendications

1. Revêtement de sol enroulable pour aire de circulation, constitué de différents éléments porteurs (1) qui comportent chacun deux grands côtés parallèles sur lesquels et autour desquels ils sont assemblés entre eux de manière articulée et peuvent être sollicités à la traction et à la compression, caractérisé en ce que les éléments porteurs (1) - vus en coupe transversale perpendiculaire aux grands côtés - sont des profilés creux présentant une surface supérieure (10) à peu près plane et une surface inférieure (11) non plane, la surface inférieure (11) comportant des parties de surface (12, 14) inclinées dans le sens des aiguilles d'une montre et des parties de surfaces (13, 15) inclinées dans le sens contraire par rapport au plan passant par la surface supérieure 10, et deux parties de surface (12, 13) et (13, 14) contiguës, inclinées différemment, formant alternativement des arêtes de pliage (16 et 17) respectivement en relief et en creux dans la surface inférieure (11).

2. Revêtement de sol selon la revendication 1, caractérisé en ce que la surface inférieure (11) est pourvue en outre sur ses arêtes de pliage (16) en relief d'une nervure (32) s'étendant dans la même direction.

3. Revêtement de sol selon l'une des revendications 1 ou 2, caractérisé en ce que des éléments de renfort (18 à 25) étendus sont disposés entre la surface supérieure (10) et la surface inférieure (11), qui sont assemblés à la surface inférieure (11) sur ses arêtes de pliage (16, 17).

4. Revêtement de sol selon l'une des revendications 1 à 3, caractérisé en ce que les éléments porteurs (1) sont des profilés en métal léger filé qui présentent sur un grand côté un renflement (26) et sur l'autre grand côté un creux (27) en forme de griffe.

5. Revêtement de sol selon la revendication 4, caractérisé en ce que le grand côté des éléments porteurs (1) présentant le creux (27) forme - vu de dessus - un angle (8) inférieur à 90° avec au moins une extrémité frontale (41).

6. Revêtement de sol selon l'une des revendications 1 à 5, caractérisé en ce que la ou les cavités comprises entre la face supérieure (10) et la face inférieure (11) est ou sont remplie(s) de mousse.

7. Revêtement de sol selon l'une des revendications 1 à 6, caractérisé en ce que les extrémités frontales (41) des éléments porteurs (1) sont fermées de manière étanche à l'eau.

8. Revêtement de sol selon l'une des revendications 1 à 6, caractérisé en ce que les surfaces supérieures (10) sont pourvues sur leur face supérieure de lattes (31) disposées parallèlement aux grands côtés des éléments porteurs (1).

9. Revêtement de sol selon l'une des revendications 1 à 8, comportant plusieurs rangées de plusieurs éléments porteurs chacune, caractérisé en ce qu'un élément (44) s'étendant sur toute la largeur (B') du revêtement de sol, pouvant être sollicité à la traction, traverse les cavités des éléments porteurs (1a, 1b) d'au moins quelques rangées.
